# EUROPÄISCHE PATENTSCHRIFT

(11) **EP 1 857 587 B1**
(45) Veröffentlichungstag und Bekanntmachung des Hinweises auf die Patenterteilung: **15.05.2013**
(21) Anmeldenummer: 07103510.9
(22) Anmeldetag: 05.03.2007
(51) Int. Cl.: D21F 7/00

(54) **Verfahren zur Herstellung eines Hohlkörpers einer Maschine zur Herstellung und/oder Veredelung einer Materialbahn und Hohlkörper**
Method for manufacturing a hollow body of a machine for manufacturing and/or refining a sheet of material and hollow body
Procédé de fabrication d'un corps creux d'une machine destinée à la fabrication et/ou l'amélioration d'une bande de matériau et d'un corps creux

(30) Priorität: 20.05.2006 DE 102006023834
(43) Veröffentlichungstag der Anmeldung: 21.11.2007
(73) Patentinhaber: Voith Patent GmbH, 89522 Heidenheim (DE)
(72) Erfinder: Stitz, Hermann Albert, 51515 Kürten (DE); Nelles, Josef, 52224 Stolberg (DE); Klupp, Alexander, 41812 Erkelenz (DE)

(56) Entgegenhaltungen:
- WO-A-2006/010794

## Beschreibung

Die Erfindung betrifft ein Verfahren zur Herstellung eines Hohlkörpers einer Maschine zur Herstellung und/oder Veredelung einer Materialbahn, insbesondere einer Papier- oder Kartonbahn, der sich zumindest über die Breite der Materialbahn erstreckt, wobei der Hohlkörper aus einer Vielzahl von Blechen mit einer Blechdicke von kleiner 20 mm, insbesondere kleiner 12 mm, hergestellt wird, wobei die Bleche aus wenigstens einem plattenförmigen Material präzise herausgeschnitten und anschließend miteinander verbunden, insbesondere verschweißt, werden, wobei der Hohlkörper mit mindestens einem Schottblech, vorzugsweise mit mehreren Schottblechen versehen wird, das mit den Seitenwände des Hohlkörpers bildenden Blechen gezapft wird nach dem Oberbegriff des Anspruchs 1.

Weiterhin betrifft die Erfindung einen Hohlkörper einer Maschine zur Herstellung und/oder Veredelung einer Materialbahn, insbesondere einer Papier- oder Kartonbahn, der sich zumindest über die Breite der Materialbahn erstreckt nach dem Oberbegriff des Anspruchs 19.

Ein derartiger Hohlkörper in Ausgestaltung einer Traverse ist beispielsweise aus der deutschen Offenlegungsschrift DE 102 51 592 A1 bekannt. Die horizontal und quer zur Bahnlaufrichtung verlaufende und vertikal beweglich gelagerte Traverse, an deren Unterseite eine durchgängige Druckwalze befestigt ist, ist Teil eines Druckwalzensystems.

In bekannter Weise wird ein derartiger Hohlkörper aus dicken und miteinander verschweißten Blechen hergestellt, wodurch er in Abhängigkeit von den verwendeten Werkstoffen und seiner Größe im Allgemeinen sehr schwer wird. Weiterhin benötigt er bei seiner Herstellung einen hohen Materialeinsatz und teilweise sehr lange und somit auch teuere Bearbeitungszeiten. Außerdem kommt es durch den bekanntermaßen hohen Wärmeeintrag aufgrund der verwendeten Schweißverfahren zu einem starken Schrumpfen und einer großen Verformung der einzelnen Bauteile. Aufgrund dieser starken Verformungen muss jedes Bauteil im Hinblick auf die spätere Bearbeitung auch eine entsprechend hohe Bearbeitungszugabe haben.

Aus der WO 2006/010794 A1 ist eine Trägerstruktur für eine materialformende Maschine bekannt, die zur Stabilisierung eines dünnwandigen Blechgehäuses die Einlagerung steiferer Körper vorsieht. In einer solchen, inhomogenen Struktur, sind die eingelagerten steifen Körper bei Belastungen weitgehend auf sich gestellt, da eine Ableitung der Spannungen in weniger belastete Zonen durch das schwache Gehäuse stark limitiert ist.

Der Erfindung liegt daher die Aufgabe zugrunde, ein Verfahren zur Herstellung eines Hohlkörpers der eingangs genannten Art derart weiterzubilden, dass die genannten Nachteile des Stands der Technik weitestgehend vermieden werden. Insbesondere soll der Materialeinsatz, also die Masse, vermindert und die Herstellzeit, insbesondere die Schweißzeit, des Hohlkörpers deutlich reduziert werden. Weiterhin soll ein entsprechender Hohlkörper angegeben werden.

Diese Aufgabe wird bei einem Verfahren der eingangs genannten Art erfindungsgemäß dadurch gelöst, dass zumindest einige der Zapfen eines jeweiligen Schottblechs mit den Öffnungen der entsprechenden Seitenwand lochverschweißt werden.

Die erfindungsgemäße Aufgabe wird auf diese Weise vollkommen gelöst.

Die Erfindung zeichnet sich also durch mindestens ein mit den Seitenwänden gezapftes Schottblech aus, wobei das Schottblech dabei in entsprechende Öffnungen der Seitenwände eingreift und zumindest einige der Zapfen eines jeweiligen Schottblechs mit den Öffnungen der entsprechenden Seitenwand lochverschweißt werden, wodurch ein gewünschter niedriger Wärmeeintrag während des Schweißens erreicht wird. Hierbei sind die in dem Schottblech angebrachten Zapfen kürzer als die Blechstärke, damit sogleich kein abzunehmender Überstand entsteht.

Im Hinblick auf die Erreichung verbesserter Genauigkeiten ist es von Vorteil, wenn die die Seitenwände des Hohlkörpers bildenden Bleche zumindest teilweise, vorzugsweise vollständig miteinander verzapft werden. Damit kommt die benötigte Genauigkeit aus den Blechen und etwaige erforderliche Ausrichtarbeiten werden merklich reduziert.

In einer bevorzugten Ausführungsform ist vorgesehen, dass mehrere Schottbleche senkrecht oder im Wesentlichen senkrecht zur Längsachse des Hohlkörpers in einem gegenseitigen Abstand im Bereich von 500 bis 1.200 mm, vorzugsweise von 650 bis 900 mm, angeordnet werden. Die Anordnung von Schottblechen in diesem Abstandsbereich versieht den Hohlkörper mit der für den Betrieb der Maschine notwendigen Steifigkeit, insbesondere im Hinblick auf seine Durchbiegung und Torsion.

Hingegen ist in einer weiteren bevorzugten Ausführungsform vorgesehen, dass mehrere Schottbleche unter einem jeweiligen Winkel zur Längsachse des Hohlkörpers angeordnet werden. Dabei können die Schottbleche auf einer Zick-Zack-Linie entlang der Längsachse des Hohlkörpers angeordnet werden und zwei benachbarte Schottbleche sich berühren ("berührende Fachwerkstruktur") oder die Schottbleche können auf einer Zick-Zack-Linie entlang der Längsachse des Hohlkörpers angeordnet werden und zwei benachbarte Schottbleche einen gegenseitigen Abstand zueinander aufweisen ("beabstandete Fachwerkstruktur"). Beide Ausführungsformen erbringen den Vorteil, dass die Steifigkeit und die Eigenfrequenz des Hohlkörpers bei gleichzeitig niedrig gehaltenem Gesamtgewicht erhöht werden.

Ferner können auch zwei benachbarte Bleche, insbesondere Seitenwände, zusätzlich mit mindestens einem Eckblech, vorzugsweise mehreren Eckblechen miteinander verbunden, insbesondere verschweißt werden. Dies erbringt wiederum eine erhöhte Steifigkeit des Hohlkörpers bei einer lediglich geringen Gewichtszunahme des Hohlkörpers.

Damit der Hohlkörper anforderungsgerecht in der Maschine angebracht werden kann, werden an ihn zumindest stirnseitig Elemente, insbesondere Aufnahmen, angeschweißt. Diese Elemente können zusätzlich mit dem Hohlkörper gezapft werden.

Das präzise Herausschneiden der Bleche aus dem wenigstens einen plattenförmigen Material erfolgt in bevorzugter Ausführung mittels eines thermischen Trennverfahrens, insbesondere Laserschneiden, oder mittels eines nichtthermischen Trennverfahrens, insbesondere Wasserstrahlschneiden. Dadurch müssen die Bleche nach dem Herausschneiden nicht mehr bearbeitet werden, was wiederum Zeit und Geld spart.

Das Laserschneiden ist ein thermisches Trennverfahren für plattenförmiges Material (meist Metallbleche, seltener auch Holzplatten und vergleichbare Materialien) mittels eines Lasers. Das Verfahren wird dort eingesetzt, wo komplexe Umrisse und eine präzise, schnelle Verarbeitung (typisch 10 m/min) gefordert sind. Gegenüber alternativen Verfahren wie etwa dem Stanzen ist das Laserschneiden bereits bei sehr niedrigen Losgrößen wirtschaftlich einsetzbar. Zum Einsatz kommen fokussierte Hochleistungslaser, also entsprechende Gaslaser (meist der CO₂-Laser) oder auch Festkörperlaser.

Man unterscheidet das Schmelzschneiden, wo die Schnittnaht erschmolzen und mit einem Gasstrahl aus der Schnittfuge geblasen wird, sowie das Brennschneiden, wo als Schneidgas Sauerstoff eingesetzt wird, um durch Oxidation die erodierende Wirkung und damit die Eindringtiefe des Schnittes zu erhöhen. Von Sublimierschneiden spricht man, wenn das erhitzte Material nicht schmilzt, sondern verdampft.

Derzeit liegen die maximal verarbeitbaren Plattenstärken für Metall bei etwa 25 mm, die entstehende Schnittfuge ist gratfrei und muss deshalb nicht nachgearbeitet werden. Für das Offline-Programmieren von komplexen 3D-Schneidkonturen können 3D-CAD/CAM-Systeme eingesetzt werden.

Beim Wasserstrahlschneiden wird das zu bearbeitende Material durch einen Hochdruckwasserstrahl getrennt. Dieser Strahl hat einen Druck von bis zu 6.000 bar. Es werden Austrittsgeschwindigkeiten bis zu 1.000 m/s erreicht. Die Bearbeitung erfolgt fast ohne Erwärmung des Schneidgutes. Durch den hohen Druck ist das Schneidwasser keimfrei (Hochdrucksterilisation). Das Wasser muss nicht besonders aufbereitet werden. Lediglich zur Erhöhung der Pumpenstandzeit ist gegebenenfalls eine Aufbereitung erforderlich, beispielsweise per Wasserenthärtung oder Umkehrosmose-System. Bedingt durch die hohe Austrittsgeschwindigkeit des Wassers entsteht beim Schneiden ein Schalldruck von bis zu 130 dB. Durch Schneiden unter Wasser, etwa durch Erhöhung des Wasserspiegels im Strahlfänger, kann die Schallemission bedeutend reduziert werden.

Hinsichtlich der Schneidverfahren unterscheidet man zwischen dem Reinwasserschneiden und dem Abrasivschneiden. Beim Reinwasserschneiden wird lediglich die Strahlenergie des Wassers ausgenutzt. Die Schneidleistung in harten Materialien ist sehr begrenzt. Allerdings kann bei weichen Materialien der Schnittspalt lediglich 0,1 mm betragen. Zur Strahlbündelung können Polymere zugesetzt werden. Hingegen wird beim Abrasivschneiden dem Strahl zur Erhöhung der Schneidleistung ein Schneidmittel, ein so genanntes Abrasiv, zugesetzt. Erst durch die Beimengung eines solchen Abrasivs, wie zum Beispiel Granat oder Korund, ist es möglich, härtere Materialien zu schneiden, die mit reinem Wasserstrahl nicht trennbar sind

Damit ein Hohlkörper mit größtmöglichen planen Flächen hergestellt werden kann, werden zumindest einige der Bleche nach dem präzisen Herausschneiden aus dem wenigstens einen plattenförmigen Material bevorzugt gerichtet. Die Richtung kann dabei mittels allgemein bekannter Richteinrichtungen erfolgen.

Überdies können zumindest einige der Bleche nach dem präzisen Herausschneiden aus dem wenigstens einen plattenförmigen Material umformend bearbeitet, insbesondere bei Aufbringung eines Biegemoments und bei Herbeiführung einer plastischen und somit dauerhaften Verformung gebogen werden. Damit können auf einfache Weise nichtplane Flächen des Hohlkörpers hergestellt werden.

Als Biegeverfahren kommen hierzu das Schwenkbiegen, das Gesenkbiegen, auch Abkanten genannt, und das Rollbiegen in Frage. Beim Schwenkbiegen wird das Blech durch einen Niederhalter eingespannt und durch eine Schwenkbewegung des Werkzeugs gebogen. Hingegen wird beim Gesenkbiegen das un- oder vorgebogene Werkstück auf eine Matrize mit V-förmiger Öffnung gelegt und anschließend gebogen. Man unterscheidet zwischen freiem Biegen (das bearbeitete Blech berührt die Matrize nur an den beiden Kanten), Prägebiegen (das Blech wird zwischen Stempel und Matrize mit hohem Druck geprägt) und Dreipunktbiegen (das freie Biegen wird durch einen gesteuerten Einsatz in der Matrize präzisiert).

Die Verschweißung der Bleche erfolgt bevorzugt mittels mindestens eines Schweißroboters. Dadurch sind hohe Genauigkeiten und geringe Fertigungskosten erreichbar.

Als bevorzugtes Schweißverfahren für die Herstellung des Hohlkörpers kommt insbesondere ein bekanntes Verfahren wie Lichtbogenhandschweißen nach DIN EN ISO 4063:2000-04, Schutzgasschweißen (SG) nach DIN ISO 857-1:2002-11, Metallschutzgasschweißen (MSG)/(MIG/MAG), Wolfram-Inertgasschweißen (WIG), WIG-Impulsschweißen oder Plasmaschweißen (Wolfram-Plasmaschweißen) in Frage. Das Schweißen kann dabei unter Anwendung von Wärme und/oder Druck - ohne oder mit Schweißzusatzwerkstoffen erfolgen. Weiterhin sind die Schweißarbeiten bevorzugt nach EN 25817 - B ausgeführt.

Die erfindungsgemäße Aufgabe wird durch einen Hohlkörper mit den Merkmalen des Anspruchs 13 gelöst.

Der Hohlkörper kann dabei als eine Traverse ausgebildet sein, die im Bereich einer Wickelvorrichtung ihre Verwendung findet. So kann sie beispielsweise eine Messertraverse, eine Traverse der Schnitttrennung oder eine Druckwalzentraverse sein.

Die Druckwalzentraverse einschließlich der von ihr getragenen Druckwalze und anderer von ihr getragener Aggregate weist bevorzugt ein Gewicht von weniger als 600 kg/m, insbesondere von weniger als 550 kg/m, bezogen auf ihre Länge, und/oder eine Masse von 9,25 • Länge ^{2,5} auf, wobei Masse in Kilogramm ist und die Länge in Meter ist. Weiterhin liegt das Verhältnis zwischen der Höhe und der Breite der Druckwalzentraverse zwischen dem 0,8- bis 3-fachen der Breite.

In weiterer Ausgestaltung kann der erfindungsgemäße Hohlkörper allgemein ein Maschinenteil in einer Papier- oder Kartonmaschine, in einem Kalander, in einer Aufrollung, in einem Tambourmagazin mit Tambourwagen, in einer Spliceeinrichtung, in einem Maschinengehäuse oder in einer Packanlage sein.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1: eine perspektivische Teilansicht eines erfindungsgemäßen Hohlkörpers;
- Figur 2: eine erste Querschnittdarstellung eines erfindungsgemäßen Hohlkörpers;
- Figur 3: eine zweite Querschnittdarstellung eines erfindungsgemäßen Hohlkörpers;
- Figur 4: eine erste Horizontalschnittdarstellung eines erfindungsgemäßen Hohlkörpers;
- Figur 5: eine zweite Horizontalschnittdarstellung eines erfindungsgemäßen Hohlkörpers;
- Figur 6: eine dritte Horizontalschnittdarstellung eines erfindungsgemäßen Hohlkörpers; und
- Figuren 7A bis 7D, Figuren 8A bis 9D, Figuren 9A bis 9D und Figuren 10A bis 10F: Detailansichten von möglichen Ausgestaltungen der in der Figur 1 dargestellten Verschweißung/Fügung.

Die Figuren 1 bis 6 zeigen jeweils eine Ansicht bzw. eine Darstellung eines Hohlkörpers 1 einer Maschine zur Herstellung und/oder Veredelung einer nicht dargestellten Materialbahn, insbesondere einer Papier- oder Kartonbahn, der sich zumindest über die Breite der nicht dargestellten Materialbahn erstreckt und der oftmals aus einer Vielzahl von Blechen 2 bis 13, mit einer Blechdicke d von kleiner 20 mm, insbesondere kleiner 12 mm, hergestellt wurde, wobei die Bleche 2 bis 13 aus wenigstens einem plattenförmigen Material präzise herausgeschnitten und anschließend miteinander verbunden, insbesondere verschweißt wurden. Die Schweißnähte sind in den Figuren 1 bis 6 zum Zwecke des besseren Verständnisses lediglich teilweise explizit dargestellt oder symbolisch angedeutet.

Als bevorzugtes Schweißverfahren für die Herstellung des Hohlkörpers 1 kamen insbesondere ein bekanntes Verfahren wie Lichtbogenhandschweißen nach DIN EN ISO 4063:2000-04, Schutzgasschweißen (SG) nach DIN ISO 857-1:2002-11, Metallschutzgasschweißen (MSG)/(MIG/MAG), Wolfram-Inertgasschweißen (WIG), WIG-Impulsschweißen oder Plasmaschweißen (Wolfram-Plasmaschweißen) in Frage. Das Schweißen konnte dabei unter Anwendung von Wärme und/oder Druck - ohne oder mit Schweißzusatzwerkstoffen erfolgen. Weiterhin wurden die Schweißarbeiten bevorzugt nach EN 25817 - B ausgeführt und die Verschweißung der Bleche 2 bis 13 erfolgte mittels mindestens eines dem Fachmann bekannten Schweißroboters.

Der in den Figuren 1 bis 6 dargestellte Hohlkörper 1 weist lediglich exemplarisch eine viereckige Querschnittsform Q1 (Figuren 1 bis 3) auf. Die Querschnittsform Q1 kann vielmehr jegliche polygone Kontur annehmen.

Die Figur 1 zeigt nun eine perspektivische Teilansicht eines Hohlkörpers 1, dessen die Seitenwände bildenden Bleche 2 bis 5 zusätzlich zumindest teilweise, vorzugsweise vollständig miteinander verzapft wurden. Der Hohlkörper 1 wurde weiterhin mit mindestens einem Schottblech 6, vorzugsweise mit mehreren Schottblechen 6 versehen, die mit den die Seitenwände bildenden Blechen 2 bis 5 verbunden wurden. Dabei wurde das jeweilige Schottblech 6 mit den Seitenwänden 2 bis 5 gezapft, so dass es in entsprechende Öffnungen 14 der Seitenwände 2 bis 5 eingreift. Zumindest einige der Zapfen 15 des jeweiligen Schottblechs 6 wurden überdies mit den Öffnungen 14 der entsprechenden Seitenwand 2 bis 5 lochverschweißt.

Die Figuren 2 und 3 zeigen zwei Querschnittdarstellungen eines Hohlkörpers 1, wie er beispielsweise in der Figur 1 zumindest teilweise dargestellt sein kann.

In der Ausführung der Figur 2 wurden mehrere Schottbleche 6 senkrecht oder im Wesentlichen senkrecht zur Längsachse L (Pfeil) des Hohlkörpers 1 in einem gegenseitigen Abstand A (Pfeil) im Bereich von 500 bis 1.200 mm, vorzugsweise von 650 bis 900 mm, angeordnet. Die Ecken 16 des gezeigten Schottblechs 6 wurden entsprechend abgenommen und das einzelne Schottblech 6 kann im zentralen Bereich 17 eine entsprechende Aussparung 18 zwecks weitergehender Gewichtsreduzierung aufweisen (gestrichelte Darstellung). Die Aussparung 18 kann dabei jede die Anforderungen erfüllende Querschnittsform Q2 aufweisen.

In der Ausführung der Figur 3 wurden zwei benachbarte Bleche 2, 3; 4, 5 der Seitenwände zusätzlich mit mehreren Eckblechen 7 bis 10 miteinander verbunden, insbesondere verschweißt. Jeweils zwei gegenüber liegende Eckbleche 7, 8 können dabei entlang der Längsachse L (Pfeil) des Hohlkörpers 1 räumlich versetzt zu zwei anderen gegenüber liegenden Eckblechen 9, 10 (gestrichelte Darstellung) angeordnet sein.

Die Figuren 4 bis 6 zeigen drei Horizontalschnittdarstellungen eines Hohlkörpers 1 mit zwei Blechen (Seitenwänden) 3, 5, wie er beispielsweise in der Figur 1 zumindest teilweise dargestellt sein kann.

In der Ausführung der Figur 4 wurden mehrere Schottbleche 11 unter einem jeweiligen Winkel α zur Längsachse L (Pfeil) des Hohlkörpers 1 angeordnet und vorzugsweise umlaufend mit den anliegenden Blechen 2 bis 5 (vgl. Figuren 1 bis 3) verbunden, vorzugsweise verschweißt. Die Schottbleche 11 können in Richtung der Längsachse L (Pfeil) des Hohlkörpers 1 überlappend oder beabstandet angeordnet sein. In der vorliegenden Ausführung sind sie beabstandet angeordnet (Abstand B).

Und in den Ausführungen der Figuren 5 und 6 wurden die Schottbleche 12, 13 unter einem Winkel β auf einer Zick-Zack-Linie 19 entlang der Längsachse L (Pfeil) des Hohlkörpers 1 angeordnet und vorzugsweise umlaufend mit den anliegenden Blechen 2 bis 5 (vgl. Figuren 1 bis 3) verbunden, vorzugsweise verschweißt. Die Zick-Zack-Linie 19 wird in der Ausführung der Figur 5 von dem Hohlkörper 1 begrenzt, so dass zwei benachbarte Schottbleche 12, 13 sich berühren ("berührende Fachwerkstruktur"). Hingegen wird die Zick-Zack-Linie 19 in der Ausführung der Figur 6 nicht von dem Hohlkörper 1 begrenzt, so dass zwei benachbarte Schottbleche 12, 13 einen gegenseitigen Abstand C zueinander aufweisen ("beabstandete Fachwerkstruktur"). Der Winkel β kann in den Ausführungen der Figuren 5 und 6 im Grunde jeden geeigneten Wert, insbesondere zwischen 30 und 60°, annehmen.

Den in den Figuren 1 bis 6 zumindest teilweise dargestellten Hohlkörpern 1 ist weiterhin gemeinsam, dass an sie zumindest stirnseitig nicht explizit dargestellte Elemente, insbesondere Aufnahmen, angeschweißt werden konnten. Diese Elemente konnten selbstverständlich zusätzlich mit dem Hohlkörper 1 gezapft werden.

Das präzise Herausschneiden der Bleche 2 bis 13 erfolgt aus dem wenigstens einen plattenförmigen Material mittels eines thermischen Trennverfahrens, insbesondere Laserschneiden, oder mittels eines nichtthermischen Trennverfahrens, insbesondere Wasserstrahlschneiden. Die beiden Trennverfahren wurden bereits vorstehend ausführlich beschrieben.

Weiterhin wurden zumindest einige der Bleche 2 bis 13 nach dem präzisen Herausschneiden aus dem wenigstens einem plattenförmigen Material gerichtet und/oder umformend bearbeitet, insbesondere bei Aufbringung eines Biegemoments und bei Herbeiführung einer plastischen und dauerhaften Verformung gebogen. Die möglichen Biegeverfahren wurden bereits vorstehend ausführlich beschrieben.

Die in den Figuren 1 bis 6 zumindest teilweise dargestellten Hohlkörper 1 können als eine Traverse ausgebildet sein, die im Bereich einer Wickelvorrichtung ihre Verwendung findet. So kann sie beispielsweise eine Messertraverse, eine Traverse der Schnitttrennung oder eine bereits beschriebene Druckwalzentraverse sein.

In weiterer Ausgestaltung können die in den Figuren 1 bis 6 zumindest teilweise dargestellten Hohlkörper 1 auch allgemein ein Maschinenteil in einer Papier- oder Kartonmaschine, in einem Kalander, in einer Aufrollung, in einem Tambourmagazin mit Tambourwagen, in einer Spliceeinrichtung, in einem Maschinengehäuse oder in einer Packanlage sein.

Die Figuren 7A bis 7D, 8A bis 8D, 9A bis 9D und 10A bis 10F zeigen in jeweiliger Detailansicht X von bevorzugten Ausgestaltungen der in der Figur 1 dargestellten Verschweißung/Fügung des Schottblechs 6 bzw. des Zapfens 15 mit der Seitenwand 2 bzw. der Öffnung 14. Selbstverständlich können auch die übrigen Verschweißungen/Fügungen in dieser Form ausgeführt sein.

Die Figuren xA der Figuren 7, 8 und 9 zeigen jeweils eine unverschweißten Zustand, die Figuren xB den entsprechenden verschweißten Zustand und die Figuren xC und xD die jeweilige Draufsicht auf die Figuren xA und xB.

In der Ausführung der Figur 7A steht der Zapfen 15 des Schottblechs 6 gegenüber der Öffnung 14 der Seitenwand 2 zurück. Dieser Rückstand wird gemäß Figur 7B mit zusätzlichem Material 20 lochverschweißt.

Hingegen schließt in der Ausführung der Figur 8A der Zapfen 15 des Schottblechs 6 mit der Öffnung 14 der Seitenwand 2 weitgehend bündig ab. Die beiden Teile 2, 6 werden gemäß Figur 8B im Lichtbogen-Schweißverfahren ohne Zugabe von weiterem Schweißgut verbunden.

Und in der Ausführung der Figur 9A schließt der Zapfen 15 des Schottblechs 6 mit der Öffnung 14 der Seitenwand 2 wiederum weitgehend bündig ab. Die beiden Teile 2, 6 werden gemäß Figur 9B nur in der vorzugsweise angelaserten Fase 21 (Figur 9A) mit einer Y-Naht 22 verbunden, wobei lediglich ein geringer Wärmeeintrag notwendig wird. Dieses Verfahren eignet sich vor allem für Verbindungen, bei welchen die Schweißnaht nicht auf Zug belastet wird.

Die Figuren 10A bis 10C zeigen jeweils eine Gestaltungsform einer Fügung 23 zwischen dem Zapfen 15 des Schottblechs 6 und der Öffnung 14 der Seitenwand 2, wobei die Figuren 10D bis 10F eine Vergrößerung der jeweiligen Fügung 23 der Figuren 10A bis 10 C zeigen.

In der Ausführung der Figur 10A ist der Zapfen 15 des Schottblechs 6 mittels kleiner, in der Öffnung 14 der Seitenanwand 2 angebrachter Nasen 24 positioniert.

Beim Fügen des Zapfens 15 und der Öffnung 14 werden die Nasen 24 plastisch verformt.

In den Ausführungen der Figuren 10B und 10C sind die Zapfen 15 der Schottbleche 6 mit "Spiel" in die Öffnungen 14 der Seitenwände 2 eingebracht, in der Ausführung gemäß der Figur 10B einseitig anliegend, in der Ausführung gemäß der Figur 10C idealerweise zentriert.

Zusammenfassend ist festzuhalten, dass durch die Erfindung ein Verfahren der eingangs genannten Art derart weitergebildet wird, dass die genannten Nachteile des Stands der Technik weitestgehend vermieden werden. Insbesondere werden der Materialeinsatz, also die Masse, vermindert und die Herstellzeit, insbesondere die Schweißzeit, des Hohlkörpers deutlich reduziert.

### Bezugszeichenliste

- 1: Hohlkörper
- 2: Seitenwand (Blech)
- 3: Seitenwand (Blech)
- 4: Seitenwand (Blech)
- 5: Seitenwand (Blech)
- 6: Schottblech (Blech)
- 7: Eckblech (Blech)
- 8: Eckblech (Blech)
- 9: Eckblech (Blech)
- 10: Eckblech (Blech)
- 11: Schottblech (Blech)
- 12: Schottblech (Blech)
- 13: Schottblech (Blech)
- 14: Öffnung
- 15: Zapfen
- 16: Ecke
- 17: Zentraler Bereich
- 18: Aussparung
- 19: Zick-Zack-Linie
- 20: Material
- 21: Angelaserte Fase
- 22: Y-Naht
- 23: Fügung
- 24: Nase

- A: Abstand (Pfeil)
- B: Abstand
- d: Blechdicke
- L: Längsachse (Pfeil)
- Q1: Querschnittsform
- Q2: Querschnittsform
- X: Detailansicht

- a: Winkel
- ß: Winkel

## Patentansprüche

1. Verfahren zur Herstellung eines Hohlkörpers (1) einer Maschine zur Herstellung und/oder Veredelung einer Materialbahn, insbesondere einer Papier- oder Kartonbahn, der sich zumindest über die Breite der Materialbahn erstreckt, wobei der Hohlkörper (1) aus einer Vielzahl von Blechen (2 bis 13) mit einer Blechdicke (d) von kleiner 20 mm, insbesondere kleiner 12 mm, hergestellt wird, wobei die Bleche (2 bis 13) aus wenigstens einem plattenförmigen Material präzise herausgeschnitten und anschließend miteinander verbunden, insbesondere verschweißt, werden, wobei der Hohlkörper (1) mit mindestens einem Schottblech (6), vorzugsweise mit mehreren Schottblechen (6), versehen wird, das mit den Seitenwände des Hohlkörpers (1) bildenden Blechen (2 bis 5)
gezapft wird und dabei in entsprechende Öffnungen (14) der Seitenwände (2 bis 5) eingreift **dadurch gekennzeichnet, dass** zumindest einige der Zapfen (15) eines jeweiligen Schottblechs (6) mit den Öffnungen (14) der entsprechenden Seitenwand (2 bis 5) lochverschweißt werden.

2. Verfahren nach Anspruch 1,
**dadurch gekennzeichnet,**
**dass** die die Seitenwände des Hohlkörpers (1) bildenden Bleche (2 bis 5) zumindest teilweise, vorzugsweise vollständig, miteinander verzapft werden.

3. Verfahren nach Anspruch 1 oder 2,
**dadurch gekennzeichnet,**
**dass** mehrere Schottbleche (11) senkrecht oder im Wesentlichen senkrecht zur Längsachse (L) des Hohlkörpers (1) in einem gegenseitigen Abstand (A) im Bereich von 500 bis 1.200 mm, vorzugsweise von 650 bis 900 mm, angeordnet werden.

4. Verfahren nach Anspruch 1 oder 2,
**dadurch gekennzeichnet,**
**dass** mehrere Schottbleche (12, 13) unter einem jeweiligen Winkel (a, ß) zur Längsachse (L) des Hohlkörpers (1) angeordnet werden.

5. Verfahren nach Anspruch 4,
**dadurch gekennzeichnet,**
**dass** die Schottbleche (12) auf einer Zick-Zack-Linie (19) entlang der Längsachse (L) des Hohlkörpers (1) angeordnet werden und zwei benachbarte Schottbleche (12) sich berühren.

6. Verfahren nach Anspruch 4,
**dadurch gekennzeichnet,**
**dass** die Schottbleche (13) auf einer Zick-Zack-Linie (19) entlang der Längsachse (L) des Hohlkörpers (1) angeordnet werden und zwei benachbarte Schottbleche (13) einen gegenseitigen Abstand (B) zueinander aufweisen.

7. Verfahren nach einem der vorhergehenden Ansprüche,
**dadurch gekennzeichnet,**
**dass** zwei benachbarte Bleche (2, 3; 4, 5), insbesondere Seitenwände, zusätzlich mit mindestens einem Eckblech (7, 8; 9; 10), vorzugsweise mehreren Eckblechen (7, 8; 9; 10), miteinander verbunden, insbesondere verschweißt, werden.

8. Verfahren nach einem der vorhergehenden Ansprüche,
**dadurch gekennzeichnet,**
**dass** an den Hohlkörper (1) zumindest stirnseitig Elemente, insbesondere Aufnahmen, angeschweißt werden.

9. Verfahren nach einem der vorhergehenden Ansprüche,
**dadurch gekennzeichnet,**
**dass** das präzise Herausschneiden der Bleche (2 bis 13) aus dem wenigstens einen plattenförmigen Material mittels eines thermischen Trennverfahrens, insbesondere Laserschneiden, oder mittels eines nichtthermischen Trennverfahrens, insbesondere Wasserstrahlschneiden, erfolgt.

10. Verfahren nach einem der vorhergehenden Ansprüche,
**dadurch gekennzeichnet,**
**dass** zumindest einige der Bleche (2 bis 13) nach dem präzisen Herausschneiden aus dem wenigstens einem plattenförmigen Material gerichtet werden.

11. Verfahren nach einem der vorhergehenden Ansprüche,
**dadurch gekennzeichnet,**
**dass** zumindest einige der Bleche (2 bis 13) nach dem präzisen Herausschneiden aus dem wenigstens einen plattenförmigen Material umformend bearbeitet, insbesondere bei Aufbringung eines Biegemoments und bei Herbeiführung einer plastischen und dauerhaften Verformung gebogen, werden.

12. Verfahren nach einem der vorhergehenden Ansprüche,
**dadurch gekennzeichnet,**
**dass** die Verschweißung der Bleche (2 bis 13) mittels mindestens eines Schweißroboters erfolgt.

13. Hohlkörper (1) einer Maschine zur Herstellung und/oder Veredelung einer Materialbahn, insbesondere einer Papier- oder Kartonbahn, der sich zumindest über die Breite der Materialbahn erstreckt, wobei der Hohlkörper (1) aus einer Vielzahl von Blechen (2 bis 13) mit einer Blechdicke (d) von Kleiner 20 mm hergestellt ist, wobei die Bleche (2 bis 13) aus wenigstens einem plattenförmigen Material präzise herausgeschnitten und anschließend miteinander verbindbar sind, wobei der Hohlkörper (1) mit mindestens einem Schottblech (6) versehen ist, das mit den Seitenwände des Hohlkörpers (1) bildenden Blechen (2 bis 5) gezapft ist und dabei in entsprechende Öffnungen (14) der Seitenwände (2 bis 5) eingreift, **dadurch gekennzeichnet, dass** zumindest einige der Zapfen (15) eines jeweiligen Schottblechs (6) mit den Öffnungen (14) der entsprechenden Seitenwand (2 bis 5) lochverschweißt sind.

14. Hohlkörper (1) nach Anspruch 13,
**dadurch gekennzeichnet,**
**dass** er als eine Traverse ausgebildet ist, die im Bereich einer Wickelvorrichtung ihre Verwendung findet.

15. Hohlkörper (1) nach Anspruch 14,
**dadurch gekennzeichnet,**
**dass** die Traverse eine Messertraverse, eine Traverse der Schnitttrennung oder eine Druckwalzentraverse ist.

## Claims

1. Method for producing a hollow body (1) of a machine for producing and/or finishing a material web, in particular a paper or cardboard web, which hollow body (1) extends at least over the width of the material web, the hollow body (1) being produced from a multiplicity of metal sheets (2 to 13) with a sheet-metal thickness (d) of less than 20 mm, in particular less than 12 mm, the metal sheets (2 to 13) being cut precisely out of at least one plate-shaped material and subsequently being connected to one another, in particular welded, the hollow body (1) being provided with at least one stiffening plate (6), preferably with a plurality of stiffening plates (6), which stiffening plate (6) is mortised with the metal sheets (2 to 5) which form side walls of the hollow body (1) and in the process engages into corresponding openings (14) of the side walls (2 to 5), **characterized in that** at least some of the tenons (15) of a respective stiffening plate (6) are puddle-welded to the openings (14) of the corresponding side wall (2 to 5).

2. Method according to Claim 1, **characterized in that** the metal sheets (2 to 5) which form the side walls of the hollow body (1) are mortised to one another at least partially, preferably completely.

3. Method according to Claim 1 or 2, **characterized in that** a plurality of stiffening plates (11) are arranged perpendicularly or substantially perpendicularly with respect to the longitudinal axis (L) of the hollow body (1) at a mutual spacing (A) in the range from 500 to 1200 mm, preferably from 650 to 900 mm.

4. Method according to Claim 1 or 2, **characterized in that** a plurality of stiffening plates (12, 13) are arranged at a respective angle (α, β) with respect to the longitudinal axis (L) of the hollow body (1).

5. Method according to Claim 4, **characterized in that** the stiffening plates (12) are arranged on a zigzag line (19) along the longitudinal axis (L) of the hollow body (1), and two adjacent stiffening plates (12) are in contact with one another.

6. Method according to Claim 4, **characterized in that** the stiffening plates (13) are arranged on a zigzag line (19) along the longitudinal axis (L) of the hollow body (1), and two adjacent stiffening plates (13) are at a mutual spacing (B) from one another.

7. Method according to one of the preceding claims, **characterized in that** two adjacent metal sheets (2, 3; 4, 5), in particular side walls, are connected to one another, in particular welded, additionally by way of at least one corner plate (7, 8; 9; 10), preferably a plurality of corner plates (7, 8; 9; 10).

8. Method according to one of the preceding claims, **characterized in that** elements, in particular receptacles, are welded onto the hollow body (1) at least on the end side.

9. Method according to one of the preceding claims, **characterized in that** the metal sheets (2 to 13) are cut precisely out of the at least one plate-shaped material by means of a thermal separating process, in particular laser cutting, or by means of a non-thermal separating process, in particular water-jet cutting.

10. Method according to one of the preceding claims, **characterized in that** at least some of the metal sheets (2 to 13) are straightened after being cut precisely out of the at least one plate-shaped material.

11. Method according to one of the preceding claims, **characterized in that**, after being cut precisely out of the at least one plate-shaped material, at least some of the metal sheets (2 to 13) are processed by forming, in particular are bent with a bending moment being applied and with a plastic and permanent deformation being brought about.

12. Method according to one of the preceding claims, **characterized in that** the welding of the metal sheets (2 to 13) takes place by means of at least one welding robot.

13. Hollow body (1) of a machine for producing and/or finishing a material web, in particular a paper or cardboard web, which hollow body (1) extends at least over the width of the material web, the hollow body (1) being produced from a multiplicity of metal sheets (2 to 13) with a sheet-metal thickness (d) of less than 20 mm, the metal sheets (2 to 13) being cut precisely out of at least one plate-shaped material and it subsequently being possible for the said metal sheets (2 to 13) to be connected to one another, the hollow body (1) being provided with at least one stiffening plate (6) which is mortised with the metal sheets (2 to 5) which form side walls of the hollow body (1) and in the process engages into corresponding openings (14) of the side walls (2 to 5), **characterized in that** at least some of the tenons (15) of a respective stiffening plate (6) are puddle-welded to the openings (14) of the corresponding side wall (2 to 5).

14. Hollow body (1) according to Claim 13, **characterized in that** it is configured as a crossmember which is used in the field of a winding apparatus.

15. Hollow body (1) according to Claim 14, **characterized in that** the crossmember is a knife crossmember, a crossmember of the cut separation means or a pressure-roll crossmember.

## Revendications

1. Procédé de fabrication d'un corps creux (1) d'une machine destiné à la fabrication et/ou l'amélioration d'une bande de matériau, en particulier d'une bande de papier ou de carton qui s'étend au moins sur la largeur de la bande de matériau, le corps creux (1) étant fabriqué à partir d'une pluralité de tôles (2 à 13) ayant une épaisseur de tôle (d) inférieure à 20 mm, en particulier inférieure à 12 mm, les tôles (2 à 13) étant découpées précisément à partir d'au moins un matériau en forme de plaque et étant ensuite assemblées les unes aux autres, notamment par soudage, le corps creux (1) étant pourvu d'au moins une tôle de séparation (6), de préférence de plusieurs tôles de séparation (6), la tôle de séparation étant tourillonnée avec des tôles (2 à 5) formant les parois latérales du corps creux (1) et venant en l'occurrence en prise dans des ouvertures correspondantes (14) des parois latérales (2 à 5),
**caractérisé en ce qu'**au moins certains des tourillons (15) d'une tôle de séparation respective (6) sont soudés à trou avec les ouvertures (14) de la paroi latérale correspondante (2 à 5).

2. Procédé selon la revendication 1,
**caractérisé en ce que**
les tôles (2 à 5) formant les parois latérales du corps creux (1) sont au moins partiellement, de préférence complètement, tourillonnées ensemble.

3. Procédé selon la revendication 1 ou 2,
**caractérisé en ce que**
plusieurs tôles de séparation (11) sont disposées perpendiculairement ou sensiblement perpendiculairement à l'axe longitudinal (L) du corps creux (1) à une distance mutuelle (A) de l'ordre de 500 à 1.200 mm, de préférence de 650 à 900 mm.

4. Procédé selon la revendication 1 ou 2,
**caractérisé en ce que**
plusieurs tôles de séparation (12, 13) sont disposées suivant un angle respectif (α, β) par rapport à l'axe longitudinal (L) du corps creux (1).

5. Procédé selon la revendication 4,
**caractérisé en ce que**
les tôles de séparation (12) sont disposées sur une ligne en zigzag (19) le long de l'axe longitudinal (L) du corps creux (1) et deux tôles de séparation adjacentes (12) sont en contact l'une avec l'autre.

6. Procédé selon la revendication 4,
**caractérisé en ce que**
les tôles de séparation (13) sont disposées sur une ligne en zigzag (19) le long de l'axe longitudinal (L) du corps (1) et deux tôles de séparation adjacentes (13) présentent une distance mutuelle (B) l'une à l'autre.

7. Procédé selon l'une quelconque des revendications précédentes,
**caractérisé en ce que**
deux tôles adjacentes (2, 3 ; 4, 5), en particulier des parois latérales, sont assemblées l'une à l'autre en outre avec au moins une tôle de coin (7, 8 ; 9, 10), de préférence plusieurs tôles de coin (7, 8 ; 9, 10), notamment par soudage.

8. Procédé selon l'une quelconque des revendications précédentes,
**caractérisé en ce que**
sur le corps creux (1) sont soudés au moins du côté frontal des éléments, en particulier des logements.

9. Procédé selon l'une quelconque des revendications précédentes,
**caractérisé en ce que**
la découpe précise des tôles (2 à 13) dans l'au moins un matériau en forme de plaque a lieu au moyen d'un procédé de séparation thermique, notamment d'un découpage au laser, ou au moyen d'un procédé de découpage non thermique, notamment au moyen d'un découpage par jet d'eau.

10. Procédé selon l'une quelconque des revendications précédentes, **caractérisé en ce qu'**au moins quelques unes des tôles (2 à 13) sont dressées après le découpage précis dans l'au moins un matériau en forme de plaque.

11. Procédé selon l'une quelconque des revendications précédentes,
**caractérisé en ce**
**qu'**au moins quelques unes des tôles (2 à 13) sont usinées par façonnage après le découpage précis dans l'au moins un matériau en forme de plaque, en particulier sont cintrées en appliquant un couple de cintrage et en provoquant une déformation plastique et durable.

12. Procédé selon l'une quelconque des revendications précédentes,
**caractérisé en ce que**
le soudage des tôles (2 à 13) a lieu au moyen d'au moins un robot de soudage.

13. Corps creux (1) d'une machine de fabrication et/ou d'amélioration d'une bande de matériau, en particulier d'une bande de papier ou de carton qui s'étend au moins sur la largeur de la bande de matériau, le corps creux (1) étant fabriqué à partir d'une pluralité de tôles (2 à 13) ayant une épaisseur de tôle (d) inférieure à 20 mm, les tôles (2 à 13) étant découpées précisément à partir d'au moins un matériau en forme de plaque et pouvant ensuite être assemblées les unes aux autres, le corps creux (1) étant pourvu d'au moins une tôle de séparation (6) qui est tourillonnée avec des tôles (2 à 5) formant les parois latérales du corps creux (1) et vient en l'occurrence en prise dans des ouvertures correspondantes (14) des parois latérales (2 à 5), **caractérisé en ce qu'**au moins quelques uns des tourillons (15) d'une tôle de séparation respective (6) sont soudés à trou avec les ouvertures (14) de la paroi latérale correspondante (2 à 5).

14. Corps creux (1) selon la revendication 13,
**caractérisé en ce**
**qu'**il est réalisé sous forme de traverse qui est utilisée dans la région d'un dispositif de bobinage.

15. Corps creux (1) selon la revendication 14,
**caractérisé en ce que**
la traverse est une traverse de mesure, une traverse de séparation de coupe ou une traverse de rouleau de pression.
